# EUROPÄISCHE PATENTSCHRIFT

(11) **EP 0 114 947 B1**
(45) Veröffentlichungstag und Bekanntmachung des Hinweises auf die Patenterteilung: **17.09.1986**
(21) Anmeldenummer: 83110941.8
(22) Anmeldetag: 03.11.1983
(51) Int. Cl.: B43K 8/02, B43K 1/12

(54) **Schreibgerät für flüssige Schreibmedien**
Writing untensil for liquid ink
Instrument d'écriture à encre liquide

(30) Priorität: 29.01.1983 DE 3302963
(43) Veröffentlichungstag der Anmeldung: 08.08.1984
(73) Patentinhaber: Pelikan Aktiengesellschaft, 30001 Hannover (DE)
(72) Erfinder: Manusch, Christoph, D-3000 Hannover 1 (DE); Scholz, Günter, D-3008 Garbsen 1 (DE)
(74) Vertreter: Volker, Peter, Dr.

## Beschreibung

Die Erfindung bezieht sich auf ein Verfahren zur Herstellung eines Schreibgeräts für flüssige Schreibmedien mit einem in eine Öffnung in der Spitze eines Gehäuses einsetzbaren Schreibdocht, der mit seinem zum Gehäuseinneren weisenden Ende in einen Speicher für das Schreibmedium durch eine Membran hindurchragt, in die eine in Grösse und Form dem Schreibdocht angepasste Öffnung gestossen wird.

Ein Verfahren dieser Art ist aus der US-H-926 011 bekannt. Bei dem bekannten Verfahren ist eine dünne Membran vorgesehen, die von dem Schreibdocht selbst durchstossen wird, wenn dieser in die Spitze eingesetzt wird. Das bekannte Verfahren weist den Nachteil auf, dass es nur für eine sehr dünne Membran geeignet ist, die von dem Schreibdocht durchstossen werden muss. Dicke Membranen können insbesondere von dünnen Schreibdochten nicht ohne Beschädigung des Dochtes durchstossen werden. Eine dünne Membran gewährleistet jedoch nicht einen ausreichend dichten Sitz, da durch eine dünne Membran nicht die für eine zuverlässige Abdichtung erforderlichen Andrückkräfte aufgebracht werden. Selbst bei Verwendung einer dünnen Membran kann es jedoch leicht zu einer Verbiegung des Schreibdochtes kommen, oder es kann vorkommen, dass der Docht schief eingesetzt wird, wodurch der Fluss des Schreibmediums von dem Speicher in den Docht beeinträchtigt wird.

Bei einem bekannten Schreibgerät für flüssige Schreibmedien (GB-PS 1 317 312) ist der rotationssymmetrisch abgestufte Schreibdocht mit seinem dünneren Abschnitt in eine Bohrung in der Spitze des Gehäuses eingepresst, so dass die Reibung zwischen Gehäuse und Schreibdocht den Schreibdocht in seiner Einbaulage hält. Die Stufe am Docht erleichtert die axiale Positionierung des Dochts beim Einpressen in das Gehäuse. Diese bekannte Dochthalterung hat den Nachteil, dass zur zuverlässigen Ausrichtung des Dochts beim Einpressen die Bohrung im Gehäuse verhältnissmässig lang ausgebildet sein muss. Dennoch kann es bei weichen Gehäusewerkstoffen vorkommen, dass der Docht schief eingesetzt wird, wodurch der Fluss des Schreibmediums vom Speicher in den Docht beeinträchtig wird. Ausserdem wird auch hier das hintere Dochtende selbst in die Tintenpatrone eingedrückt.

Bei einem anderen bekannten Schreibgerät (DE-GM 1 977 740) ist der aus Fasern bestehende Docht in der Bohrung einer Kunststoffhülse angeordnet, die in die Öffnung in der Spitze des Gehäuses des Schreibgerätes eingesetzt wird. Die Kunststoffhülse weist innerhalb der Bohrung in Längs richtung verlaufende Belüftungskanäle auf, die zur Belüftung des Tintenspeichers dienen. Zur Befestigung des Dochts sind in der Bohrung der Kunststoffhülse zwischen den Belüftungskanälen Nocken vorgesehen, die sich beim Einziehen der Hülse in das Gehäuse nach innen drücken und so den Schreibdocht dort festklemmen. Diese bekannte Ausbildung des Schreibgeräts ist sehr aufwendig und benötigt eine verhältnissmässig grosse Baulänge.

Der Erfindung liegt die Aufgabe zugrunde, ein Verfahren zur Herstellung eines Schreibgeräts für flüssige Schreibmedien der eingangs genannten Art anzugeben, das sich für den Einbau unterschiedlicher Typen von Schreibdochten eignet, bei dem der Schreibdocht durch die Membran möglichst dicht umgeben ist und bei dem der Schreibdocht beim Einsetzen möglichst von Verkantungen und Verbiegungen verschont bleibt.

Erfindungsgemäss ist diese Aufgabe dadurch gelöst, dass die Membran im Gehäuse von einem durch die Öffnung eingeführten, dem zu montierenden Schreibdocht entsprechenden Profildorn durchstossen wird, und dass nach dem Herausziehen des Profildorns der Schreibdocht in die Öffnung eingesetzt wird.

Vorteilhafte Ausführungsformen der Erfindung sind in den Unteransprüchen angegeben.

Die Erfindung wird im folgenden anhand einiger in der Zeichnung dargestellter, bevorzugter Ausführungsbeispiele näher erläuter. Es zeigen
Figur 1 einen Längsschnitt durch die Spitze des Gehäuses eines Schreibgerätes,
Figur 2 einen Querschnitt entlang der Linie A-D durch die Spitze des Gehäuses gemäss Figur 1,
Figur 3.1 einen Gehäuseausschnitt mit dünnem Profildorn und
Figur 3.2 den Gehäuseausschnitt mit metallgefasstem Schreibdocht,
Figur 4.1 einen Gehäuseausschnitt mit asymmetrischem Profildorn und
Figur 4.2 den Gehäuseausschnitt mit geteiltem Schreibdocht,
Figur 5.1 einen Gehäuseausschnitt mit dickem Profildorn und
Figur 5.2 den Gehäuseausschnitt mit ungefasstem Schreibdocht.
Figur 1 zeigt die Spitze des Gehäuses 1 eines Schreibgerätes vor der Montage eines Schreibdochts. Das Gehäuse 1 ist als Kunststoffspritzteil ausgebildet. Es weist für die Aufnahme des Schreibdochts eine Öffnung 2 mit in Längsrichtung verlaufenden Führungsrippen 3 auf, zwischen denen Zwischenräume 4 gebildet sind. Die Führungsrippen 3 haben die Form von dreikantigen Prismen, deren zur Aussenmündung der Öffnung 2 weisende Enden abgerundet sind. In Richtung auf den Innenraum 5 des Gehäuses 1, der zur Aufnahme eines Speichers für ein flüssiges Schreibmedium dient, sind die Führungsrippen 3 über den Rand der Öffnung 2 hinaus verlängert und tragen an ihrem Ende eine kegelförmige Membrane 6, deren Spitze zum Innenraum 5 hin gerichtet ist. Radiale Haltestege 7 verbinden sowohl die Membran 6 als auch die verlängerten Enden der Führungsrippen 3 mit der kegelig zugespitzten Aussenwand des Gehäuses 1. Zwischen den Haltestegen 7 und den verlängerten Enden der Führungsrippen 3 sind Hohlräume 8 vorhanden, die mit den Zwischenräumen 4 und dem Innenraum 5 in Verbindung stehen.

Zur Ausbildung der Innenkontur des dargestellten

Gehäuses 1 sind lediglich zwei Kerne erforderlich, von denen einer in den Innenraum 5 und der andere in die Bohrung 2 eingesetzt wird. Beide Kerne berühren einander an der Grenzfläche zwischen den Zwischenräumen 4 und den Hohlräumen 8. Durch einen axialen Abstand zwischen den Kernen entsteht ein Hohlraum durch den beim Spritzen die Membran 6 gebildet wird. Die Führungsrippen 3 entstehen durch Längsnuten in dem die Bohrung 2 bildenden Kern und die Haltestege 7 entstehen durch radiale Schlitze im vorderen Ende des den Innenraum 5 bildenden Kerns.

Das dargestellte Gehäuse 1 ist für das Einsetzen verschiedener Typen von Schreibdochten geeignet. Zur Anpassung des Gehäuses 1 an den jeweiligen Schreibdocht wird die Membran 6 während des Montagevorgangs mittels einem, dem jeweiligen Schreibdocht entsprechenden Profildorn durchstossen. Beim anschliessenden Einsetzen des Schreibdochts in die Öffnung 2 durchdringt das innere Ende des Schreibdochts die in die Membran gestossene Öffnung und erhält hierdurch eine zusätzliche, formschlüssige Abstützung in dem Gehäuse 1. Dabei wird durch die Rückstelleigenschaften der Kunststoffe, aus denen das Gehäuse 1 hergestellt wird, der Formschluss zwischen der Membran und dem eingesetzten Schreibdocht nach der Montage noch erhöht. Die Kegelform der Membran bewirkt bei rotationssymmetrischen Schreibdochten eine Zentrierung des eingeschobenen Dochtendes und vermeidet ein Ausknicken des Schreibdochts beim Einsetzen.

In den Figuren 3.1 und 3.2 ist das Einsetzen eines dünnen, metallgefassten Schreibdochts in das Gehäuse 1 gezeigt. Die Membran 6 wird zuerst von einem Profildorn 10 mit einer Spitze 9 durchstossen. Der Durchmesser des Profildorns 10 entspricht etwa dem Durchmesser des Schreibdochts 11. In den Durchstich in der Membran wird anschliessend der Schreibdocht 11 eingesetzt. An seinem äusseren Ende weist der Schreibdocht 11 eine Metallhülse 12 auf, die zwischen den Führungsrippen 3 gehalten wird. Die Metallhülse 12 und die Membran 6 sorgen für eine doppelte Lagerung des Schreibdochts 11 im Gehäuse 1. Mit seinem dickeren Schaft 13 gleitet der Profildorn auf den Führungsrippen 3.

Figur 4.1 zeigt das Durchstossen der Membran 6 mit einem Profildorn 14 von zylindrischer Grundform, dessen vorderes Ende eine in der Mittelebene liegende Abflachung 15 aufweist, und dessen Stirnfläche zur Bildung einer Schneide 16 angeschrägt ist. Der an den Führungsrippen 3 geführte Profildorn 14 trennt mit seiner Schneide 16 die Membran 6 auf einer Seite von den Führungsrippen 3 ab und biegt sie seitlich um. Anschliessend wird in die so vorbereitete Öffnung ein an seinem Ende geteilter Schreibdocht 17 eingesetzt. Der Schreibdocht 1 ist durch eine der Montagestation vorgeschaltete Dochtteilvorrichtung für die anschliessende Montage in die der Lage des Profildorns entsprechende Lage gebracht und wird von der Montagevorrichtung in dieser Lage in das Gehäuse 1 eingesetzt. Hierdurch gelangt der Schreibdocht 17 in die in Figur 4.2 dargestellte Endlage, in der er mit seiner Stufenfläche 19 an dem durch die Membran 6 gebildeten Anschlag 18 anliegt. Durch die beschriebene Ausgestaltung der Aufnahme für den Schreibdocht 17 wird ein Verkanten des Schreibdochtes 17 beim Einsetzen in das Gehäuse 1 wirksam vernieden. Der nach dem Durchstossen der Membran 6 mittels des Profildorns 14 stehenbleibende Aussenrand 20 der Membran 6 umgreift spielfrei die Mantelfläche des Schreibdochts 17 und bildet dadurch eine zusätzliche Abstützung.

Die Montage eines ungefassten, zylindrischen Schreibdochts mit abgestufter Mantelfläche ist in den Figuren 5.1 und 5.2 dargestellt. Mit einem Profildorn 21 wird die Membran 6 durchstossen und aufgeweitet. Anschliessend wird der ungefasste Docht 22 in das Gehäuse 1 eingeschoben, bis seine Stufe 23 an dem durch den Aussenrand der Membran 6 gebildeten Anschlag 24 anliegt. Der aufgeweitete Abschnitt der Membran 6 sorgt für ein festes Umspannen des Schreibdochts und bildet dadurch eine gute Halterung für den Schreibdocht in axialer und radialer Richtung.

Das beschriebene Ausführungsbeispiel eignet sich für die Herstellung des Gehäuses 1 aus einem kristallinen oder auch aus einem schlagzähen, amorphen Kunststoff. Die verwendeten Dochttypen können dabei sowohl aus harzgebundenen Fasern oder aus gesintertem Pulver bestehen. Auch extrudierte Dochte mit Längskapillaren sind für die erfindungsgemässe Gehäuseausbildung geeignet. Durch die hohen Haltekräfte, die mit der Membran 6 erzielbar sind, können zusätzliche Haltemittel, wie Stifte oder Klebstoffe entfallen.

## Patentansprüche

1. Verfahren zur Herstellung eines Schreibgerätes für flüssige Schreibmedien mit einem in eine Öffnung (2) in der Spitze eines Gehäuses (1) einsetzbaren Schreibdocht (11, 17, 22), der mit seinem zum Gehäuseinneren weisenden Ende in einem Speicher (5) für das Schreibmedium durch eine Membran (6) hindurchragt, in die eine in Grösse und Form dem Schreibdocht angepasste Öffnung gestossen wird, dadurch gekennzeichnet, dass die Membran (6) im Gehäuse (1) von einem durch die Öffnung (2) eingeführten, dem zu montierenden Schreibdocht (11, 17, 22) entsprechenden Profildorn (10, 14, 21) durchstossen wird, und dass nach dem Herausziehen des Profildorns der Schreibdocht in die Öffnung eingesetzt wird.

2. Verfahren nach Anspruch 1, dadurch gekennzeichnet, dass die Öffnung (2) des Gehäuses (1) mit axialen Führungsrippen (3) versehen wird, an denen der Profildorn (10, 14, 21) zentriert wird.

3. Verfahren nach Anspruch 1 oder 2, dadurch gekennzeichnet, dass die Membran (6) kegelförmig ausgebildet wird, derart, dass die Spitze des Kegels zum Speicher (5) für das Schreibmedium weist.

4. Verfahren nach einem der Ansprüche 1-3, dadurch gekennzeichnet, dass ein gestufter Schreibdocht (17, 22) verwendet wird, der so weit eingeführt wird, bis er mit einer Schulter (19, 23) an dem äusseren Rand der Membran (6) anschlägt.

## Claims

1. A method of manufacturing a writing implement operable by means of a liquid writing agent and having at the tip of its casing (1) an orifice (2) into which a capillary writing element (11, 17, 22) is insertable, the capillary element's end portion directed towards the casing's interior extending across a membrane (6) into a magazine (5) for the writing agent, in which an aperture matching the capillary element's size and shape is cut into the membrane, characterized in that the membrane (6) in the casing (1) is cut by a punch insertable through the casing's orifice (2) and being shaped to match the shape of the capillary element (11, 17, 22) to be mounted therein, and in that, after the removal of the punch, the capillary element is inserted into the aperture.

2. A method according to claim 1, characterized in that the orifice (2) of the casing (1) is provided with axially extending guide ribs (3) for centering the shaped punch (10, 14, 21).

3. A method according to claim 1 or claim 2, characterized in that the membrane (6) is tapered, the taper being such that its apex is directed towards the magazine (5) for the writing agent.

4. A method according to any of the claims 1 to 3, characterized in that the capillary element to be used is a stepped one (17, 22), and in that the stepped element is inserted into the casing to a depth at which its step (19, 23) strikes the outer edge of the membrane (6).

## Revendications

1. Procédé pour la fabrication d'un instrument d'écriture à encre liquide, comportant une mèche d'écriture (11, 17, 22) qui s'insère dans une ouverture (2) ménagée dans la pointe d'un boîtier (1), et qui pénètre, par son extrémité dirigée vers l'intérieur du boîtier, à travers une membrane (6), dans un réservoir (5) à encre liquide, membrane dans laquelle est pratiqué, par enfoncement, un orifice adapté en grandeur et en forme à la mèche d'écriture, procédé caractérisé en ce que la membrane

(6), prévue dans le boîtier (1), est percée par un poinçon profilé (10, 14, 21) qui correspond à la mèche d'écriture (11, 17, 22) à monter et est introduit par l'ouverture (2), et en ce que, après le retrait du poinçon profilé, la mèche d'écriture est insérée dans l'ouverture.

2. Procédé selon la revendication 1, caractérisé en ce que l'ouverture (2) du boîtier (1) est pourvue de nervures de guidage (3) axiales, sur lesquelles est centré le poinçon profilé (10, 14, 21).

3. Procédé selon la revendication 1 ou 2, caractérisé en ce que la membrane (6) est constituée de forme conique, de telle manière que la pointe du cône se trouve dirigée vers le réservoir (5) à encre liquide.

4. Procédé selon l'une des revendications 1 à 3, caractérisé en ce qu'est utilisée une mèche d'écriture (17, 22) étagée, qui est introduite assez loin pour venir buter par un épaulement (19, 23) contre le bord extérieur de la membrane (6).
